# EUROPÄISCHE PATENTSCHRIFT

(11) **EP 0 552 323 B1**
(45) Veröffentlichungstag und Bekanntmachung des Hinweises auf die Patenterteilung: **08.09.1999**
(21) Anmeldenummer: 92910170.7
(22) Anmeldetag: 27.05.1992
(51) Int. Cl.: G08C 19/28, G08C 23/00

(54) **ÜBERTRAGUNGSVERFAHREN FÜR EIN INFRAROT-FERNSTEUERSYSTEM**
METHOD OF TRANSMITTING SIGNALS IN AN IR REMOTE-CONTROL SYSTEM
PROCEDE DE TRANSMISSION POUR UN SYSTEME DE COMMANDE A DISTANCE A INFRAROUGE

(30) Priorität: 30.05.1991 CH 159791; 30.05.1991 CH 159991; 30.05.1991 CH 160091
(43) Veröffentlichungstag der Anmeldung: 28.07.1993
(73) Patentinhaber: FELLER AG., CH-8810 Horgen (CH); SCHNEIDER ELECTRIC GMBH, 40880 Ratingen (DE)
(72) Erfinder: THALER, Markus, D-8816 Hirzel (CH); JOST, Urs, CH-8852 Altendorf (CH); SIGRIST, Stefan, CH-8810 Horgen (CH); SCHMID, Peter, CH-8810 Horgen (CH)
(74) Vertreter: Troesch Scheidegger Werner AG
(86) Internationale Anmeldenummer: CH9200100
(87) Internationale Veröffentlichungsnummer: WO9222048

(56) Entgegenhaltungen:
- DE-A- 3 109 166
- ELECTRONIC ENGINEERING. Bd. 55, Nr. 676, April 1983, LONDON GB Seiten 41 - 47; G.TORELLI ET AL: 'PCM remote control chips detect transmission errors'
- ELECTRONIQUE RADIO PLANS Nr. 513, August 1990, PARIS FR Seiten 13 - 17; 'Une barrière-télécommande à infrarouges'
- EDN ELECTRICAL DESIGN NEWS. Bd. 28, Nr. 1, Januar 1983, NEWTON, MASSACHUSETTS US Seiten 292 - 293; W.PIERCE: 'Remote controller needs only two ICs'

## Beschreibung

### TECHNISCHES GEBIET

Die vorliegende Erfindung betrifft ein Ühertragungsverfahren für ein Infrarot-Fernsteuersystem zur Übertragung von Datensequenzen oder Telegrammen, ausgelöst durch lange und kurze Tastenbetätigungen einer Tastatur, zwischen einem Sender und einem Empfänger, wo die unterschiedlichen Tastendrücke der Tastatur interpretiert werden.

### STAND DER TECHNIK

Pseudokontinuierliche Vorgänge, beispielsweise das sequentielle Durchlaufen einer Reihe von diskreten Stellwerten, werden herkömmlicherweise während eines Tastendruckes, beispielsweise bei einer Fernsteuerung durch Übertragung eines Befehles pro Schritt, oder durch die Übertragung einiger weniger Befehle, wobei das Nichteintreffen eines Befehles während einer bestimmten Zeit als Ende des Tastendruckes interpretiert wird, oder durch das Übertragen vom Anfang und Ende des Tastendruckes gesteuert.

Für die Übertragung von binär-codierten Datengruppen resp. Datensequenzen. d.h. Daten, welche durch Ein- respektive Aus-Zustände dargestellt werden, werden sogenannte Übertragungsprotokolle verwendet. Dabei sendet eine Station derartige Datensequenzen beispielsweise mit Hilfe hochfrequenter Wellen ab, und eine Empfangsstation wertet die empfangenen Datensequenzen aus, wozu sie das Übertragungsprotokoll kennen muss. Dieses legt im Wesentlichen die Form und den Inhalt der übertragenen Daten fest und macht sie erst auswertbar.

Derartige Protokolle sind in einer Vielzahl bekannt und werden in der gesamten Datenübertragungstechnik genutzt. Die grosse Zahl unterschiedlicher Protokolle erklärt sich hauptsächlich aus der Vielfalt der Verwendungszwecke, wie beispielsweise Datenübertragung von Computerinformationen oder reinen Steuerinformationen für Apparate. Insbesondere sind auch die Datensicherheit, -integrität und - übertragungsgeschwindigkeit massgebende Einflussgrössen, welche sich zum Teil gegenseitig behindern. Ebenfalls ist das Übertragungsmedium zu berücksichtigen.

Ein derartiges Übertragungssystem ist beispielsweise im Aufsatz mit dem Titel "PCM remote control chips detect transmission errors" von G. Torelli et al. (Electronic Engineering, Vol. 55, No. 676, April 1983, London, Seiten 41 bis 47) beschrieben. Grundlage dieses bekannten Übertragungssystems ist eine fest vorgegebene Übertragungsfrequenz, mit der Startpuls, Adressen, Befehle und Stoppulse übertragen werden. Damit die Reaktionszeiten dieses Systems in einem für die Benutzer angemessenen Rahmen liegt, ist die Übertragungsfrequenz entsprechend hoch zu wählen. Damit ist aber gleichzeitig die für die Übertragung notwendige Energie entsprechend hoch.

Die Aufgabe der Erfindung liegt darin, ein Übertragungsverfahren zu finden, das mit einer möglichst geringen Anzahl von Befehlen eine sichere Übertragung eines langen Tastendruckes gewährleistet, wobei das Ende des Tastendruckes möglichst genau erkannt werden soll, und das nur eine beschränkte Energiemenge benötigt.

### ZUSAMMENFASSUNG DER ERFINDUNG

Diese Aufgabe wird erfindungsgemäss dadurch gelöst, dass vom Zeitpunkt des Drückens an bis zum Zeitpunkt des Loslassens einer Taste wiederholt Repetiersignale R vom Sender übermittelt werden, sofern die Taste eine minimale Dauer TW gedrückt wird, wobei das Loslassen der Taste unmittelbar ein Umschaltsignal S erzeugt und das Aussenden der Repetiersignale R beendet, dass bei kurzem, die Dauer TW nicht übersteigendem Halten einer Taste lediglich das Umschaltsignal (S) gesendet wird, wobei dieses Umschaltsignal (S) unmittelbar nach dem Loslassen der Taste gesendet wird, und dass für die Übertragung der Repetier- und Umschaltsignale R und S ein Burst-Pausen Modulationsverfahren im Sender vorgesehen ist, wobei die Anzahl der Burstperioden je Burstpaket der Dauer TB, und die Burstabstände TAO, TA1... derart gewählt werden, daß während der Pausen trotz einer Stromversorgung mit niedriger Spannung und Kapazität die notwendige Energie und Spannungsamplitude für die Übertragung bereitgestellt wird.

Eine bevorzugte Ausführungsform der Erfindung zeichnet sich dadurch aus, dass eine Schaltung vorgesehen wird, welche beim Empfangsgerät das Fehlen eines Repetierbefehls nicht als Ende des Tastendruckes sondern nur als Unterbruch interpretiert.

Eine weitere, bevorzugte Ausführungsform der Erfindung ist gekennzeichnet dadurch, dass das erste Repetiersignal nach einem längeren Drücken der Taste als 400 Millisekunden ausgesendet wird und im Abstand von höchstens 1 Sekunde wiederholt wird, bis die Taste losgelassen wird.

Eine besondere, bevorzugte Ausführungsform der Erfindung zeichnet sich dadurch aus, dass im Empfänger eine Schaltung vorgesehen wird, welche nach Empfang eines Repetiersignales während mindestens des Zeitabstandes der Repetiersignale eine Anzahl diskreter Steuersignale erzeugt.

Durch das erfindungsgemässe Übertragungsverfahren lassen sich mit Hilfe eines langen Tastendruckes beim Sendegerät, beispielsweise von mehreren Sekunden, zuverlässig pseudokontinuierliche Vorgänge steuern. Bei einem Unterbruch des Empfangs des Repetiersignales wird der Vorgang nicht abgebrochen, sondern lediglich unterbrochen, und kann beim erneuten Empfang von Repetiersignalen fortgesetzt werden. Dadurch wird beispielsweise bei einer Licht-Steuereinrichtung ein Dimmvorgang, welcher mittels eines langen Tastendruckes eingeleitet und fortgesetzt wird, nicht wegen der Unterbrechung des Sendesignales beispielsweise durch vorübergehende Abdeckung der Sender-Empfänger-Verbindung abgebrochen, sondern lediglich unterbrochen. Sobald weitere Repetiersignale empfangen werden, wird der Dimmvorgang in der ursprünglichen Richtung fortgesetzt. Beim Loslassen der Taste wird beispielsweise für eine Lichtregelung als separater Befehl ein Umschaltsignal ausgesendet. Dieses Umschaltsignal kennzeichnet das Ende des gerade laufenden Vorganges, beispielsweise des geschilderten Dimmvorganges. Damit kann beispielsweise die Richtung der Dimmfunktion umgekehrt werden, und die nächsten empfangenen Repetiersignale bewirken eine zur ursprünglichen Richtung entgegensetzte Dimmwirkung. Die bevorzugten Ausführungsformen der Erfindung sehen vor, dass 16 Perioden pro Burstpaket verwendet werden, und der Pausenabstand wenigstens das 10-fache der Burstpaketlänge beträgt.

Eine weitere bevorzugte Ausführungsform sieht vor, dass vier unterschiedliche Informationseinheiten mit vier verschiedenen Burstabständen verwendet werden, wobei je eine Informationseinheit zur Kennzeichnung des Beginns resp. des Endes der Datensequenz und zur Darstellung der Zustände 0 und 1 verwendet wird.

Durch das erfindungsgemässe Verfahren wird es ermöglicht, Telegramme oder Datensequenzen auch mit Sendern mit schwacher Energieversorgung zuverlässig zu übertragen. Es ist nun möglich, dass der Sender während den Burstabständen seinen Energiespeicher auffrischt, um das nächstfolgende Burstpaket mit genügender Leistung auszusenden. Der Energiespeicher muss damit nicht mehr derart gross dimensioniert werden, um eine ununterbrochene Sendeleistung zu gewährleisten.

Kleiner dimensionierte Energiespeicher sind auch in den Abmessungen und dem Gewicht merklich geringer als grössere Energiespeicher, was insbesondere für Handsender verringerte Abmessungen und kleineres Gewicht und damit einen grösseren Bedienkomfort bedeutet.

### BESCHREIBUNG DER ERFINDUNG

Nachfolgend wird ein Ausführungsbeispiel der Erfindung anhand von Zeichnungen näher erläutert.

Es zeigen :
- Figur 1: Ein Blockschaltbild des erfindungsgemässen Senders
- Figur 2: Den gesamten Adresshereich des Senders
- Figur 3: Die Telegrammstruktur eines zu übertragenden Telegrammes
- Figur 4: Das Schaltschema der Speisung des Senders
- Figur 5,6: Die PPM Codierung und das modulierte PPM Signal des Senders
- Figur 7: Ein Blockschaltbild des erfindungsgemässen Empfängers
- Figur 8: Ein Blockschalthild des Vorverstärkers
- Figur 9: Ein Diagramm der Signalübertragung in Abhängigkeit eines langen T Tastendruckes und die enstprechende Lichtsteuerung
- Figur 10: Ein Diagramm der Signalübertragung in Abhängigkeit eines kurzen Tastendruckes, und die entsprechende EIN/AUS Steuerung.

### WEGE ZUR AUSFÜHRUNG DER ERFINDUNG

In Figur 1 ist das Blockschaltbild des Senders 10 dargestellt. Der Sender 10 ist zum Beispiel ein Infrarotsender zur Steuerung verschiedener elektrischer Verbraucher, wie Beleuchtungskörper, Audiogeräte, Fensterstoren. Der Sender 10 besteht aus einer Tastatur 12, einem ersten Microprozessor oder ASIC 14, einer Speisung 16, einer Adressvorwahleinrichtung 18 und einer Sendestufe 20.

Beim Drücken irgendeiner Taste der Tastatur 12 wird die Speisung 16 über ein erstes Steuersignal S1 der Tastatur 12 aktiviert und baut die für den Microprozessor oder ASIC 14 und für die Ansteuerung der Sendediode D2 der Sendestufe 20 notwendige Versorgungsspannung VS auf. Sobald die Speisung 16 die notwendige Spannung erreicht hat, startet der Microprozessor oder ASIC 14 auf, und übernimmt die Kontrolle über die Speisung 16 mit einem zweiten Steuersignal S2. Das Ausgangssignal T5 der Tastatur 12 wird vom Microprozessor oder ASIC 14 eingelesen, und gibt an, welche Taste bei der Tastatur 12 gedrückt wurde.

Das erste Steuersignal Sl und das zweite Steuersignal S2 werden zu einer logischen ODER-Schaltung 19 zugeordnet, die ein drittes Steuersignal S3 erzeugt, das die Speisung 16 aktiviert

Der Microprozessor oder ASIC 14 erzeugt dann ein viertes Adresssteuersignal S4 mit dem die an der Adressvorwahleinrichtung 18 mit Hilfe von Codierschaltern 22 eingestellte Geräteadresse A1, A2, A3, A4 .... durch eine logische Schaltung 21 selektiert wird.

Die Adressen werden zum Beispiel mit acht Adressbits dargestellt, wobei der Adressraum (s Fig. 2) logisch in vier Banken (2 bits) mit je acht Gruppen (3 bits) zu je acht Geräteadressen (3 bits) aufgeteilt ist.

Am Sender 10 ist jeweils eine Gruppenadresse G mit einem Codierschalter 22 einstellbar, und innerhalb dieser Gruppe können vier Geräteadressen frei gewählt werden. Die Bankadresse ist fest verdrahtet.

Die Befehlsübertragung zwischen dem Sender 10 und dem Empfänger eines Steuergerätes basiert auf einzelnen Datensequenzen oder Telegrammen (pro Telegramm wird ein Befehl übertragen), wobei die Information digital codiert wird.

Die Telegrammstruktur eines Telegrammes ist in Fig. 3 dargestellt Ein Telegramm besteht aus :
- acht Adressbits
- vier Datenbits
- vier Datensicherungsbits (CRC Codierung)
- einem Startbit SOT (Start of Telegram)
- einem Stophit EOT (End of Telegram)

Das Startbit SOT und das Stopbit EOT werden für Synchronisationszwecke verwendet, damit eindeutig der Beginn oder das Ende eines Telegrammes erkannt wird.

Jeder Taste der Tastatur 12 wird genau eine dieser Geräteadressen zugeordnet. Die im Ausgangssignal A5 der logischen Schaltung 21 angegebene Geräteadresse bestimmt die drei niederwertigen Bits des Adressfeldes im Telegramm (Figur 3). Gleichzeitig wird die mit dem Codierschalter 22 eingestellte Gruppenadresse G eingelesen und bestimmt die drei höherwertigen Adressbits des Telegramms. Die zwei höchstwertigen Bits des Adressfeldes werden mit entsprechenden Bankadressen aufgefüllt. Entsprechend der Länge des Tastendruckes der Tastatur 12, werden die vier Datenhits zur Darstellung der entprechenden Befehle verwendet. Das so erzeugte Adress- und Datenfeld wird mit den weiteren Bits zur Datensicherung ergänzt (CRC-Codierung) und so das Telegramm (Fig. 3) gebildet.

Der Microprozessor 14 führt eine Burst-Pausen-Modulierung (Puls Position Modulation und nachfolgende Trägerfrequenzmodulation) durch, und erzeugt ein Sendesteuersignal TM zur Ansteuerung eines Sendeverstärker 24, der in Serie mit der Sendediode D2 geschaltet ist.

Dieser Sendeverstärker 24 erzeugt den Sendestrom IS durch die Diode D2, welche entsprechend dem Strom Lichtsignale im Infrarotbereich erzeugt. Da die Speisung nicht genügend Energie zur Erzeugung des Sendestromes IS zur Verfügung stellen kann, wird ein Kondensator C1 zur Zwischenspeicherung der Energie verwendet, der so dimensioniert ist, dass ein ganzes Telegramm mit mindestens der Stromstärke IS ausgesendet werden kann.

Sobald aufgrund des Tastendruckes (Taste losgelassen) keine weiteren Telegramme mehr ausgesendet werden müssen, deaktiviert der Microprozessor oder ASIC 14 die Speisung 16 durch das zweite Steuersignal S2, womit der Stromverbrauch im Standby Betrieb auf einen vernachlässigbaren Wert reduziert werden kann.

Die Schaltung der Speisung 16 ist in Fig 4. dargestellt.

Zur Speisung des Senders 10 wird nur eine Batterie 26 mit kleiner Spannung (1,5 Volt Zelle) verwendet. Zur Ansteuerung der Infrarot Sendediode D2 und des Microprozessors oder ASIC 14 wird jedoch eine höhere Spannung benötigt. Dies wird dadurch erreicht, dass der Batterie 26 ein magnetischer DC/DC-Wandler 28 nachgeschaltet wird, der die niedrige Eingangsspannung VB auf ein höheres Spannungsniveau VS transformiert Über den Steuereingang 30 des dritten Speisesteuersignals S3 wird eine Regelungsschaltung 32 aktiviert, damit wird ein Transistor T1 eingeschaltet und ein Strom IL beginnt durch eine Spule L zu fliessen. In der Spule L ist eine zum Strom proportionale Energiemenge gespeichert Wird nun der Transistor T1 ausgeschaltet, baut sich die Energie in der Spule ab, und fliesst durch eine Diode D4 in den Kondensator C1 ab, womit sich über dem Kondensator C1 eine Spannung aufzubauen beginnt Durch wiederholtes Ein- und Ausschalten des Transistors T1 werden Energiepakete in den Kondensator C1 übertragen, womit sich allmählich die Spannung aufbaut. Dies wird solange fortgesetzt, bis über dem Kondensator C1 die gewünschte Spannung VS aufgebaut ist. Die Regelungsschaltung 32 stellt das Erreichen der gewünschten Spannung fest und stellt das periodische Ein- und Ausschalten des Transistors T1 ein und zwar solange, bis die Regelspannung UR unter einen vorbestimmten Wert sinkt. Das periodische Ein- und Ausschalten wird von einem Oszillator erzeugt, wobei die Spule L als frequenzbestimmendes Bauteil mitverwendet werden kann. Der Oszillator ist in der Regelungsschaltung 32 eingebaut.

Bei der Aktivierung des Infrarotsenders 10 wird der Spannungswandler 28 in Betrieb gesetzt. Die Spannung der Batterie 26 wird damit auf das gewünschte, höhere Spannungsniveau VS transformiert und vorzugsweise im Kondensator C1 als Energievorrat gespeichert. Nach einer definierten Zeitspanne wird das zu übermittelnde Telegramm mittels des gesteuerten Sendeverstärkers 24 und der Infrarotdiode D2 ausgesendet und der Kondensator C1 damit wieder teilweise entleert Dadurch ist es möglich, beispielsweise mit einer einzelnen 1,5 Volt Zelle als Energiequelle auszukommen. Der IR-Senders 10 kann damit kleiner als herkömmlich gebaut werden, oder aber mehr Platz für die Sendeelektronik aufweisen. Ebenso müssen weniger Batterien ausgetauscht werden.

Das Telegramm-Übertragungsverfahren ist in Fig. 5, 6 schematisch dargestellt.

Im Sender 10 steht nur eine beschränkte Energieversorgung zur Verfügung (Batterie, 1,5 V, Typ AAA), deshalb muss das Übertragungsverfahren so gewählt werden, dass die geforderte Reichweite (ca. 20 m) und die Lebensdauer (ca. 3 Jahre unter normalen Anwendungsbedingungen) für die Batterie 26 eingehalten werden kann.

Das Telegramm wird mit einem Burst-Pausen Modulationsverfahren übertragen. Für diese Übertragung werden im Microprozessor 14 die einzelnen Bits mit einem PPM Verfahren (Puls Position Modulation) codiert und anschliessend mit einer Trägerfrequenz moduliert. Informationsträger bei dieser Codierung ist der Abstand zwischen zwei Pulsen (TAO, TA1 Fig. 5).

Insgesamt werden vier unterschiedliche Abstände verwendet : EOT, "O", "1" und SOT. Da das unmodulierte PPM Verfahren breitbandig ist, werden die einzelnen Pulse mit einer Trägerfrequenz (447,5 KHz) moduliert und zwar so, dass pro Puls 16 Perioden der Trägerfrequenz übertragen werden. Ein solches Pulspaket wird als Burst mit der Burstlänge TB (32 us) bezeichnet Das modulierte PPM Signal (Fig. 6) wird als BPM Signal (Burst Position Modulation) bezeichnet. Dieses Codierungs- und Modulationverfahren ist sehr energiesparend, da nur während der Burstphasen Energie konsumiert wird, und die Abstände zwischen den Bursts (TAO, TB, TA1-TB, etc) dazu benutzt werden können um einen temporären Energiespeicher zumindest teilweise auffüllen zu können, speziell wenn die Burstabstände viel grösser als die Burstlänge gewählt werden.

| | |
|---|---|
| Stophit EOT | 14*TB |
| Bit 0 | 19*TB |
| Bit 1 | 24*TB |
| Startbit SOT | 29*TB |

Ein Burstpaket der Dauer TB weist beispielsweise 16 Perioden auf, d.h. es werden 16 kurze Lichtblitze von der IR-Sendediode D2 ausgesendet. Nach einem Abstand der Dauer TAO wird erneut ein zweites Burstpaket ausgesendet Die Burstabstände TAO, TA1 sind so gewählt, dass dem Sender 10 genügend Zeit bleibt, nämlich TAO - TB, um die noch fehlende Energie zur Aussendung des folgenden Burstpaketes aufzubereiten, falls er nicht ständig über eine genügende Energiereserve verfügt. Damit können Sendegeräte mit schwacher Energiequelle für die Aussendung solcher Infrarot-Signale verwendet werden, indem sie nicht kontinuierlich ein schwaches Signal aussenden, sondern nur zeitlich beschränkt ein stärkeres Signal, den Burst, aussenden. Damit können insbesondere die Abmessungen und das Gewicht des Sendegerätes verringert werden, da die Energiequelle insbesondere in Handsendern üblicherweise das schwerste und in den Abmessungen unflexibelste Element darstellt.

Der Empfänger 36 (Fig 7.) wertet also jeweils die Burstabstände zwischen den empfangenen Burstpaketen aus, erkennt die verschiedenen Telegramme, und leitet sie entsprechend obiger Kodierung an eine Auswertungsschaltung 38 weiter.

Der Empfänger 36 besteht aus einer Empfangsdiode D1 die Infrarotsignale in Strom umwandelt, einem Vorverstärker 40, der die empfangenen schwachen Stromsignale so vorverarbeitet, dass sie von einem nachgeschalteten zweiten Microprozessor 42 der Auswertungsschaltung 38 weiterverarbeitet werden können.

Im Empfänger 36 wird das Infrarotlichtsignal (Lichtburstpacket) mit der Empfangsdiode D1 in einen Stromburst umgewandelt. Zur Filterung dieser Stromburst kann ein Bandpass 44 (Fig. 8) verwendet werden, der alle Störungen, die nicht im Bereich der Trägerfrequenz liegen, genügend zu dämpfen vermag, die Bursts jedoch passieren lässt. Die meisten Störfrequenzen im Infrarotgebiet liegen im Frequenzbereich um 40 kHz (z.B. Vorschaltgeräte etc. )

Der Vorverstärker 40 (Fig. 8) ist so ausgelegt, dass die empfangenen Signale zuerst gefiltert und dann verstärkt werden. Nach der Verstärkung wird die Anzahl Perioden des empfangenen Signals in einem Pulszähler 46 ausgezählt und falls die benötigte Anzahl Perioden empfangen wurde, wird ein einziger Empfangsimpuls S5 an den zweiten Microprozessor oder ASIC 42 weitergeleitet, der dann die Abstände zwischen diesen Pulsen auswertet.

Weiter enthält die Auswertungsschaltung 38 des Empfängers 36 zwei Codierschalter 48 zur Bestimmung der Geräteadresse A1 (3 niederwertige Bits) und der Gruppenadresse G (3 höherwertige Bits). Der zweite Microprozessor 42 liest diese Adressen beim Empfang eines Befehlstelegrammes ein und vergleicht das Adressfeld mit der am Empfänger 36 eingestellten Adresse. Stimmen die Adressen überein, wird der Befehl zur Weiterverarbeitung abgespeichert, ansonsten verworfen. Gleichzeitig wird das Befehlstelegramm mit Hilfe der Datensicherungsbits auf fehlerhafte Übertragung untersucht. Falls das empfangene Telegramm als nicht in Ordnung befunden wird, wird das Telegramm verworfen.

Die Auswertungschaltung 38 enthält weiter einen Speicher 50 (RAM/EEPROM) zur Speicherung von Zuständen für die Ansteuerung der Steuereinheit 52. Über sogenannte MODE-Eingänge wird dem Microprozessor 42 mitgeteilt, welcher Typ von der Steuereinheit 52 angesteuert werden soll, womit er dann das entsprechende Programm im Programmspeicher 54 (ROM) abruft. Damit ist es möglich, mit einem einzigen Microprozessor 42 mehrere verschiedene Steuersignale S6 für verschiedenartige Steuereinheiten 52 (z.B. Phasenanschnitt, Relais, etc.) zu erzeugen und zwar abhängig von den MODE-Eingängen.

Figur 9 zeigt ein Diagramm der Senderübertragung von einem langen Tastendruck mit Infrarotübertragung der Telegramme unter Verwendung einer eingeschränkten Energieversorgung im Sendegerät zur Ansteuerung von kontinuierlichen und pseudokontinuierlichen Vorgängen mit nur einer Taste.

Eine Taste (zum Beispiel T1) an der Tastatur 12 des Senders 10 wird zum Zeitpunkt TD gedrückt und zum späteren Zeitpunkt TE wieder losgelassen, wie in Fig 9. im oberen Diagramm dargestellt ist.

Dauert der Tastendruck länger als TW (TW ist 400 ms), so wird der Tastendruck als "lang" interpretiert, und es werden ab diesem Zeitpunkt Repetiersignale R (oder HOLD Befehle) im Abstand TR vom ersten (Microprozessor 42) gesendet, bis die Taste zum Zeitpunkte TE losgelassen wird. In diesem Zusammenhang, wird vom Microprozessor 42 ein Umschaltsignal S (oder TOGGLE Befehl) gesendet, und das Aussenden der Repetiersignale R beendet. Gleichzeitig bewirkt das Loslassen der Taste eine Richtungsumkehr für die Steuergrösse. Ein langer Tastendruck kann zum Beispiel dazu verwendet werden, um einen pseudokontinuierlichen Vorgang zu steuern, so dass das Ausgangssteuersignal S7 der Steuereinheit 52 des Empfängers 36 um einen kleinen Betrag delta S in kleinen Zeitschritten delta T verändert wird, wie z.B. das Dimmen von Leuchten.

Wegen der beschränkten Energieversorgung (Batterie) im Sender 10 muss der Abstand TR der Repetiersignale genügend gross gewählt werden (wenig Energieverbrauch und damit erhöhte Lebensdauer der Batterie), andererseits soll das Ende des Tastendruckes vom Empfänger 36 möglichst genau erfasst werden können, um z.B. beim Dimmen den Endwert so genau wie möglich einstellen zu können. Zu diesem Zweck wird beim Loslassen der Taste das Umschaltsignal S gesendet und der Empfänger 36 interpretiert dies als Ende des Tastendruckes. Damit kann der Abstand TR zwischen den Repetierbefehlen gross gewählt werden (800ms). Die Zeitschritte delta T für die Steuergrösse sind im Verhältnis zum Abstand der Repetierbefehle R klein (ca. 60 ms) und trotzdem kann der Endwert genau eingestellt werden, weil beim Loslassen der Taste das Umschaltsignal sofort ausgesendet wird.

Ein Fehler in der Übertragung des Repetiersignals R wird im Empfänger 36 nicht als Ende des Tastendruckes interpretiert, was ja auch eine Richtungsänderung zur Folge hätte, sondern als Unterbruch, wobei die Zeitdauer TT bis zur Detektion des Unterbruches grösser als die Zeitdauer des Abstandes TR der Repetierbefehle R gewählt wird (TT : 1s). Wird ein solcher Unterbruch zum Zeitpunkt TU festgestellt wird das Steuersignal S7 solange nicht mehr verändert, bis wieder ein Repetiersignal R empfangen wird, in diesem Fall wird keine Richtungsänderung vorgemerkt. Das Fehlen des abschliessenden Umschaltsignales S wird als Unterbruch interpretiert, d.h. ein nachfolgender langer Tastendruck am Sender 10 wird im Empfänger 36 als Wiederaufnahme des ursprünglichen Tastendrucks interpretiert.

Fig 10. zeigt das Diagramm der Senderübertragung für einen kurzen Tastendruck, der weniger als 400 ms dauert. Ein Umschaltsignal S wird vom Microprozessor oder ASIC 14 gesendet, der den Empfänger 36 auf EIN resp. AUS schaltet, je nachdem oh der aktuelle Zustand AUS resp. EIN war.

Die Funktion HALTEN wird verwendet, um eine logische Verhindung zwischen Sender 10 und Empfänger 36 herzustellen, und dient der Übertragung eines langen Tastendruckes (> 400 ms).

Ein kurzer Tastendruck erzeugt ein Umschaltsignal S oder Umschalttelegramm, ein langer Tastendruck erzeugt Repetiersignale R oder Repetiertelegramme, gefolgt von einem Umschalttelegramm S beim Loslassen der Taste.

## Patentansprüche

1. Übertragungsverfahren für ein Infrarot-Fernsteuer-System zur Übertragung von Datensequenzen oder Telegrammen, ausgelöst durch Tastenbetätigungen einer Tastatur (12), zwischen einem Sender (10) und einem Empfänger (36), in dem die unterschiedlichen Tastendrücke der Tastatur (12) interpretiert werden, wobei das Verfahren darin besteht,
- dass vom Zeitpunkt (T_{D}) des Drückens an bis zum Zeitpunkt (T_{E}) des Loslassens einer Taste wiederholt Repetiersignale (R) vom Sender (10) gesendet werden, sofern die Taste eine minimale Dauer TW gedrückt wird, wobei das Loslassen der Taste unmittelbar ein Umschaltsignal (S) erzeugt und das Aussenden der Repetiersignale (R) beendet,
- dass bei kurzem, die Dauer TW nicht übersteigendem Halten einer Taste lediglich das Umschaltsignal (S) gesendet wird, wobei dieses Umschaltsignal (S) unmittelbar nach dem Loslassen der Taste gesendet wird, und
- dass für die Übertragung der Repetier- und Umschaltsignale (R, S) ein Burst/Pausen-Modulationsverfahren im Sender (10) vorgesehen ist, wobei die Anzahl der Burstperioden je Burstpaket der Dauer TB, und die Burstabstände TA0, TA1, ... derart gewählt werden, dass während den Pausen, trotz einer Stromversorgung (26) mit niedriger Spannung und Kapazität, die notwendige Energie und Spannungsamplitude für die Übertragung bereitgestellt wird.

2. Übertragungsverfahren nach Anspruch 1, dadurch gekennzeichnet, dass eine Schaltung vorgesehen ist, die beim Empfänger (36) das Fehlen eines Repetiersignales (R), welches nach einem längeren Drücken als 400 Millisekunden und im Abstand von höchstens 1 Sekunde wiederholt bis zum Loslassen der Taste ausgesendet wird, nicht als Ende des Tastendruckes sondern als Unterbruch interpretiert.

3. Übertragungsverfahren nach Anspruch 1, dadurch gekennzeichnet, dass 16 Perioden pro Burstpaket verwendet werden, wobei vier unterschiedliche Informationseinheiten mit vier unterschiedlichen Burstabständen benötigt werden, um je eine Informationseinheit zur Kennzeichnung des Beginns resp. des Endes der Datensequenz und der Darstellung der Zustände 0 und 1 zur Verfügung zu haben und dass der Burstabstand wenigstens das 10-fache der Burstpaketlänge beträgt.

4. Übertragungsverfahren nach Anspruch 1 dadurch gekennzeichnet, dass der für die Erzeugung der Übertragungsenergie notwendige Spannungswandler ein magnetischer Wandler ist, dem zur Zwischenspeicherung der Energie ein Kondensator (C1) nachgeschaltet ist.

5. Übertragungsverfahren nach Anspruch 1 dadurch gekennzeichnet, dass der Empfänger (36) nach dem Empfang eines Repetiersignales (R) während mindestens des Zeitabstandes der Repetiersignale eine Anzahl diskreter Steuersignale (S7) erzeugt.

## Claims

1. A transmission method for an infrared remote control system for the transmission of data sequences or telegrams, triggered by key actuations on a keypad (12), between a transmitter (10) and a receiver (36), where the different key depressions on the keypad (12) are interpreted, the method comprising
- repeat signals (R) are repeatedly transmitted by the transmitter (10) from the moment of depression (T_{D}) until the moment of release (T_{E}) of the key, provided the key is depressed during a minimum period TW, the release of the key generating a separate shift signal (S) and terminating the transmission of the repeat signals (R),
- holding the key depressed during a time not exceeding the period TW causes to transmit only the shift signal (S), said shift signal (S) being transmitted immediately after the release of the key, and
- providing a burst-pause modulation method in the transmitter (10) for the transmission of the repeat and shift signals (R) and (S), in which the number of burst periods per burst packet of the duration TB, and the burst intervals TA0, TA1... are selected in such a way that the required power and voltage amplitude for the transmission is available during said pauses despite a power supply (26) with low voltage and capacitance.

2. The transmission method as claimed in claim 1, wherein a circuit is provided which interprets in the receiver (36) the non-appearance of a repeat signal (R), which is transmitted after a depression longer than 400 milliseconds and is repeated at intervals of at most 1 second until the key is released, not as the end of the key depression but as an interruption.

3. The transmission method as claimed in claim 1, wherein 16 periods per burst packet are used, four different information units with four different burst intervals being required in order to have one information unit available in each case to mark the beginning and the end of the data sequence and to represent the states 0 and 1, and wherein the burst interval is at least 10 times the length of the burst packet.

4. The transmission method as claimed in claim 1, wherein the voltage transformer required to generate the transmitting power is a magnetic transformer, connected downstream of which is a capacitor (C1) for temporarily storing the energy.

5. The transmission method as claimed in claim 1, wherein the receiver (36) generates a number of discrete control signals (S7) after receiving a repeat signal (R) during at least the interval of the repeat signals.

## Revendications

1. Procédé de transmission pour un système de commande à distance à infrarouge pour la transmission de séquences de données ou télégrammes, déclanchée par l'actionnement de touches d'un clavier à touches (12), entre un émetteur (10) et un récepteur (36), dans lequel les dépressions différantes des touches (12) sont interprétées, le procédé consistant en ce que,
- des signaux de répétition (R) sont émis à maintes reprises par l'émetteur (10) à partir du moment (T_{D}) de la depression jusqu'au moment (T_{E}) du relâchement d'une touche, à condition que la touche soit dépressée pendant une durée minimum TW, le relâchement de la touche produisant immédiatement un signal de commutation (S) et terminant l'émission des signaux de répétition (R),
- seulement le signal de commutation (S) est émis lorsque la touche est dépressée pendant une courte durée ne dépassant pas la durée TW, ce signal de commutation (S) étant émis immédiatement après le relâchement de la touche, et
- il est prévu dans l'émetteur (10) une méthode de modulation des signaux burst/pause pour la transmission des signaux de répétition et de commutation (R, S), le nombre des périodes de burst par paquet de burst de durée TB et les distances des burst TA0, TA1, ....étant choisies de telle manière, que l'énergie nécessaire et l'amplitude de la tension nécessaire pour la transmission soient à disposition pendant les pauses, malgré une alimentation en courant (26) à basse tension et capacité.

2. Procédé de transmission selon la revendication 1, caractérisé par un circuit qui interprête dans le récepteur (36) la non-apparition d'un signal de répétition (R) qui est transmis après une dépression plus longue que 400 millisecondes et qui est répété avec intervalles d'une durée maximum de 1 seconde jusqu'au relâchement de la touche, non pas comme fin de la dépression mais comme interruption.

3. Procédé de transmission selon la revendication 1, caractérisé en ce que 16 périodes par paquet de burst sont utilisées, quatre unités d'information avec quatre intervalles de burst étant nécessaire pour obtenir dans chaque cas une unité d'information pour caractériser le début et la fin de la séquence de données et pour représenter les états 0 et 1, et en ce que l'intervalle de burst étant au moins 10 fois la longueur du paquet de burst.

4. Procédé de transmission selon la revendication 1, caractérisé en ce que le transformateur de tension pour produire l'énergie de transmission est un transformateur magnétique connecté à sa sortie à un condensateur (C1) pour temporairement emmagasiner l'énergie.

5. Procédé de transmission selon la revendication 1, caractérisé en ce que le récepteur (36) produit après la réception d'un signal de répétition (R) un nombre de signaux de commande discrets (S7) pendant au moins l'intervalle des signaux de répétition.
